# EUROPÄISCHE PATENTANMELDUNG

(11) **EP 4 141 375 A1**
(43) Veröffentlichungstag der Anmeldung: **01.03.2023**
(21) Anmeldenummer: 22192072.1
(22) Anmeldetag: 25.08.2022
(51) Int. Cl.: F41B 5/00

(54) **VERBINDUNGSVORRICHTUNG ZUR BEFESTIGUNG EINES WURFARMS AN EINEM BOGENMITTELTEIL**

(30) Priorität: 25.08.2021 DE 102021122029
(71) Anmelder: BSW Handels GmbH, 17389 Anklam (DE)
(72) Erfinder: Pritzi, Siegfried, 39024 Mals (IT)
(74) Vertreter: noventive Patentanwaltsgesellschaft mbH

(57) **Zusammenfassung**

Verbindungsvorrichtung (10), dazu konfiguriert die Befestigung von Wurfarmen (30a, 30b) unterschiedlicher Verbindungstypen an einem Bogenmittelteil (20) zu ermöglichen, aufweisend wenigstens einen Aufnahmeabschnitt (13, 111, 121, 161), welcher dazu eingerichtet ist, verschiedene Elemente (11, 12, 14, 15, 16) aufzunehmen, wobei die Elemente (11, 12, 14, 15, 16) dazu konfiguriert sind, die geometrische Gestalt der Verbindungsvorrichtung (10) an die entsprechende Geometrie des Verbindungstyps des zu befestigenden Wurfarms (30a, 30b) anzupassen und in die Aufnahmeabschnitte (13, 111, 121, 161) eingesetzt und aus diesen entfernt werden können.

## Beschreibung

Die Erfindung betrifft eine Verbindungsvorrichtung zur Befestigung von Wurfarmen unterschiedlicher Verbindungstypen an einem Bogenmittelteil, insbesondere für Sportbogen.

Der Bogensport insbesondere im Outdoorbereich erfreut sich immer steigender Beliebtheit. Dabei kommen unterschiedlichste Sportbogen zum Einsatz. Eine bekannte Art von Sportbogen sind dreiteilig ausgeführte Bogen, welche aus einem Bogenmittelteil und zwei Wurfarmen, welche an dem Mittelteil über verschiedene Verbindungssysteme angebracht werden können, bestehen.

Außer einigen speziellen Verbindungssystemen, die nur einen ganz geringen Prozentsatz am Markt ausmachen, gibt es zwei Systeme, die bei dreiteiligen Bogen hauptsächlich verwendet werden.

Zum einen eine mechanische Verbindung zwischen Mittelteil und Wurfarmen, die in erster Linie bei Bogen mit Holzmittelteilen verwendet wird (teils auch bei Metallmittelteilen aber in sehr geringem Maße). Zum anderen ein sogenanntes ILF-System (international limb fitting system), welches bei Metallmittelteilen zum Standard wurde und mittlerweile auch sehr viel bei Holzmittelteilen eingesetzt wird.

Auch wenn bei beiden Verbindungssystemen (Verbindungstypen) mechanische Komponenten zum Einsatz kommen, ist im Rahmen dieser Anmeldung unter einer mechanischen Verbindung eine starre Befestigung zu verstehen, bei der sich der Wurfarm im Verhältnis zum Mittelteil nicht bewegen kann und die Ausrichtung der Wurfarme nicht verstellbar ist. Eine solche mechanische Verbindung wird üblicherweise über eine Schraubverbindung sichergestellt, wobei kleine Gewindeeinsätze im Mittelteil verbaut werden und die Wurfarme dann über Schrauben, welche in die Gewindeeinsätze eingeschraubt werden, starr an das Mittelteil geschraubt werden und somit fest mit diesem verbunden sind. Um die korrekte Orientierung der Wurfarme in Bezug auf das Mittelteil sicherzustellen, auch wenn lediglich eine Schraube zur Befestigung eines Wurfarms verwendet wird, kommen Ausrichtungsstifte zum Einsatz, welche ebenfalls im Mittelteil des Bogens vorgesehen sind und in dafür vorgesehene gegenförmige Aussparungen in den Wurfarmen eingreifen.

Im Gegensatz zu dieser mechanischen Verbindung, kommt beim ILF-System eine Steckverbindung zum Einsatz. Bei diesem Verbindungssystem sind im ungespannten Zustand des Bogens die Wurfarme leicht beweglich am Mittelteil befestigt. Erst unter Anspannung des Bogens entsteht ein stabiles System. Das System umfasst eine sogenannte Einschubleiste oder Pivottasche, welche am Mittelteil vorgesehen ist, und eine sogenannte Tillerschraube. Zur Montage des Wurfarms wird in die Einschubleiste ein entsprechendes am Wurfarm befestigtes Gegenstück bis zu einer definierten Endposition eingeschoben. Die Befestigung über die Einschubleiste alleine würde eine Drehung des Wurfarms im Verhältnis zum Mittelstück zulassen. Aus diesem Grund wird eine Tillerschraube über ein Gewindeeinsatz in das Mittelteil geschraubt. Das Ende des Wurfarms weist eine Nut auf, sodass das Ende eine Form eines Schwalbenschwanzes erinnert. Wird der Wurfarm in die Einschubleiste vollständig eingeschoben, schiebt sich der Wurfarm mit seinem Schwalbenschwanzende an beiden Seiten an der Tillerschraube vorbei, sodass diese in die Nut des Wurfarms eingreift. Somit kann eine Drehbewegung des Wurfarms um die Befestigung in der Pivottasche unterbunden werden.

Vorteil dieses Systems ist eine schnelle und unkomplizierte Montage und Demontage der Wurfarme sowie die vielfältigen Einstellmöglichkeiten des Verbindungssystems. Über die Tillerschraube ist es möglich die Zugkraft des Bogens einzustellen, während die Orientierung des Wurfarms häufig über seitliche Einstellmöglichkeiten an der Einschubleiste justiert werden kann. Das ILF-System ist im Bogensport zu einem Standard geworden, weshalb zur weiteren Erläuterung dieses Systems auf die Literatur verwiesen wird.

Nach den Lösungen des Stands der Technik ist es nicht möglich mit einem Mittelteil von einem Verbindungssystem auf das andere zu wechseln. Ist dies gewünscht muss stets ein neues Mittelteil gekauft werden.

Es ist somit die Aufgabe der vorliegenden Erfindung eine Verbindungsvorrichtung bereitzustellen, mit der Wurfarme mit unterschiedlichen Verbindungstypen an einem Mittelteil befestigt werden können und damit sowohl mechanische Verbindungen als auch Steckverbindungen wie das ILF-System an nur einem Mittelteil realisiert werden können.

Diese Aufgabe wird durch den Gegenstand des unabhängigen Anspruchs gelöst. Vorteilhafte Weiterbildungen der Erfindung sind in den abhängigen Ansprüchen enthalten.

Die erfindungsgemäße Verbindungsvorrichtung zur Befestigung von Wurfarmen unterschiedlicher Verbindungstypen an einem Mittelteil eines Sportbogens weist wenigstens einen Aufnahmeabschnitt auf, welcher dazu eingerichtet ist, verschiedene, je nach Verbindungstyp unterschiedlich geformte Elemente aufzunehmen. Die Elemente sind dabei dazu konfiguriert, die geometrische Gestalt der Verbindungsvorrichtung zu verändern und je nach Verbindungstyp an die entsprechende Geometrie der zu befestigenden Wurfarme anzupassen. Die Elemente sind weiterhin dazu konfiguriert in die Aufnahmeabschnitte eingesetzt und aus diesen entfernt zu werden. Sie können also reversibel in die Aufnahmeabschnitte eingesetzt werden.

Die Elemente können dabei auf unterschiedliche Art mit dem wenigstens einen Aufnahmeabschnitt verbunden werden. In einer vorteilhaften Ausführungsform der Erfindung ist der wenigstens eine Aufnahmeabschnitt als Bohrung ausgeführt, in die die verschiedenen Elemente platziert werden können. Insbesondere vorteilhaft ist diese Ausführungsform dann, wenn die Bohrung ein Innengewinde aufweist und die Elemente anhand eines Außengewindes in die Bohrung, also den Aufnahmeabschnitt eingeschraubt werden kann. Eine derartige Ausgestaltung des wenigstens einen Aufnahmeabschnitts und der Elemente hat den Vorteil, eine einfache und kostengünstige Möglichkeit der Montage und Demontage der Elemente zu ermöglichen.

In einer weiterhin vorteilhaften Ausführungsform ist der wenigstens eine Aufnahmeabschnitt als Aussparung, insbesondere als U-förmige Aussparung ausgestaltet. In diesem Kontext ist eine Aussparung als eine Vertiefung zu verstehen, in welche die Elemente eingesetzt werden können. Sofern entsprechende Gewinde und Bohrungen vorgesehen sind, können die Elemente beispielsweise in den Aussparungen festgeschraubt werden. Aussparungen können in verschiedenen asymmetrischen Formen vorgesehen werden, sodass bei Elementen, welche in einer vorgeschriebenen Orientierung installiert werden müssen, diese gewährleistet und eine fehlerfreie Montage sichergestellt werden kann.

Eine U-förmige Aussparung hat dabei den Vorteil, dass in der Rundung der Form eine Befestigung beispielsweise anhand einer Verschraubung vorgenommen werden kann, wobei die Orientierung des aufzunehmenden Elements innerhalb der Schenkel des "U's" feinjustiert und an die speziellen Bedürfnisse des Sportlers angepasst werden kann, sofern das Element schmaler ausgeführt ist als die Aussparung.

In einer vorteilhaften Ausführungsform der Erfindung weist die Verbindungsvorrichtung wenigstens zwei Aufnahmeabschnitte auf, wobei wenigstens einer davon als Aussparung, insbesondere U-förmige Aussparung, und einer davon als Bohrung, insbesondere mit Gewinde, ausgeführt ist. Auf diese Weise liegt besonders einfach eine Verbindungsvorrichtung vor, mit welcher die eingangs geschilderten Verbindungstypen einer mechanischen Verbindung und einer Verbindung mit ILF-System realisiert werden können, wobei der Aufwand zur Änderung der Verbindungsvorrichtung von einem zum anderen System mit möglichst geringem Aufwand umgesetzt werden kann.

In einer weiterhin vorteilhaften Ausführungsform der Erfindung ist wenigstens eines der in den wenigstens einen Aufnahmeabschnitt einlegbaren Elemente dazu konfiguriert einen Wurfarm mittels einer mechanischen Verbindung zu befestigen. Ferner weist dieses Element vorteilhafterweise ein Ausrichtungselement auf, um die korrekte Ausrichtung des Wurfarms gegenüber dem Mittelteil sicherzustellen. Ein Ausrichtungselement kann dabei beispielsweise über einen Stift sichergestellt werden, welcher in eine entsprechend gegengeformte Bohrung im Wurfarm eingreift und somit eine Rotation des Wurfarms im montierten Zustand verhindert und die korrekte Ausrichtung sicherstellt.

In einer weiteren vorteilhaften Ausführungsform der Erfindung ist wenigstens eines der in den wenigstens einen Aufnahmeabschnitt einlegbaren Elemente dazu konfiguriert einen Wurfarm mittels einer Steckverbindung, insbesondere einem ILF-System, zu befestigen. Dies hat den Vorteil, dass ein derartiger Gegenstand auf Wurfarme mit einem ILF-Verbindungssystem anwendbar ist, welches, wie bei der Schilderung des Stands der Technik erläutert, weit verbreitet ist. Eine Anwendbarkeit auf einen großen Teil der am Markt erhältlichen Wurfarme ist damit sichergestellt.

In einer vorteilhaften Ausführungsform der Erfindung weist die Verbindungsvorrichtung eine insbesondere ebene Aussparung zur Aufnahme der Wurfarme auf. Besonders vorteilhaft ist diese Ausführungsform dann, wenn die Aussparung darüber hinaus eine seitliche Begrenzung für die Wurfarme aufweist. Somit kann die Montage der Wurfarme erleichtert werden.

In einer vorteilhaften Ausführungsform der Erfindung ist die Verbindungsvorrichtung integral mit dem Bogenmittelteil ausgeführt. Integral ist in diesem Zusammenhang als in einem Stück ausgeführt" zu verstehen. Der wenigstens eine Aufnahmeabschnitt ist dabei als Teil des Mittelteils ausgeführt. Eine derartige Ausführungsform ist insbesondere bei Metallmittelteilen vorteilhaft, weil diese die für die Verbindungsvorrichtung benötigte Stabilität und Steifigkeit verfügen. Eine integrale Bauweise hat den Vorteil, dass weniger Einzelteile benötigt werden und somit auch weniger einzelne Teile beschädigt werden können.

In einer weiteren vorteilhaften Ausführungsform der Erfindung ist die Verbindungsvorrichtung als getrenntes Teil ausgeführt und insbesondere anhand einer Schraubverbindung mit dem Mitteilteil des Bogens verbindbar. Andere Befestigungsmöglichkeiten wie beispielsweise Fügeverbindungen oder ähnliches sind ebenfalls denkbar. Durch die getrennte Ausführung von Verbindungsvorrichtung und Mittelteil ist der Austausch der Verbindungsvorrichtung bei einer Beschädigung möglich, ohne das gesamte Mittelteil des Bogens ersetzen zu müssen. Eine Schraubverbindung hat dabei den Vorteil, dass eine einfache und günstige Art der Montage und Demontage der Verbindungsvorrichtung an dem Mittelteil sichergestellt werden kann.

Im Folgenden wird eine Ausführungsform des erfindungsgemäßen Gegenstands unter Bezugnahme auf die beiliegenden Figuren näher erläutert. Sie zeigen:
- Fig. 1: zeigt eine Ausführungsform der erfindungsgemäßen Verbindungsvorrichtung in einer Konfiguration zur Verbindung eines Wurfarms mit einem Bogenmittelteil anhand einer mechanischen Verbindung
- Fig. 2: zeigt die in Fig. 1 gezeigte Ausführungsform der erfindungsgemäßen Verbindungsvorrichtung in einer Konfiguration zur Verbindung eines Wurfarms mit einem Bogenmittelteil anhand des ILF-Systems
- Fig. 3: zeigt die in Fig. 1 gezeigte Ausführungsform in der in Fig. 1 gezeigten Konfiguration ohne Wurfarm und Mittelteil in einer Detailansicht
- Fig. 4: zeigt die in Fig. 1 gezeigte Ausführungsform in der in Fig. 2 gezeigten Konfiguration ohne Wurfarm und Mittelteil in einer Detailansicht

**Fig 1** zeigt eine Ausführungsform der erfindungsgemäßen Verbindungsvorrichtung 10 in einer Konfiguration zur Verbindung eines Wurfarms 30a mit einem Bogenmittelteil anhand einer mechanischen Verbindung. Die Verbindungsvorrichtung 10 ist mittels einer Schraubverbindung (nicht dargestellt, siehe Figs 3 und 4) fest mit dem Bogenmittelteil 20 verbunden. Der Wurfarm 30a ist dabei über eine starre mechanische Verbindung anhand einer Fixierungsschraube 11 an dem Bogenmittelteil 20 befestigt.

**Fig. 2** zeigt die in Fig. 1 gezeigte Ausführungsform der erfindungsgemäßen Verbindungsvorrichtung 10 in einer Konfiguration zur Verbindung eines Wurfarms 30b mit einem Bogenmittelteil 20 anhand des ILF-Systems, also einer Steckverbindung. Der Wurfarm 30b weist eine Nut 31 an dem Ende auf, an dem er mit dem Mittelteil 20 verbunden werden soll. Die Nut 31 umfasst im montierten Zustand eine Tillerschraube 12, welche in die Verbindungsvorrichtung 10 eingeschraubt ist. Zudem weist der Wurfarm 30b auf seiner nicht abgebildeten Unterseite, also auf der Seite, die auf der Verbindungsvorrichtung 10 aufliegt, ein Steckelement auf, welches in eine dafür vorgesehene Pivottasche der Verbindungsvorrichtung eingreift (siehe Fig. 4). In den Figs. 3 und 4 wird detailliert auf die für die entsprechenden Verbindungen notwendigen Komponenten eingegangen.

**Fig. 3** zeigt die in Fig. 1 gezeigte Ausführungsform der erfindungsgemäßen Verbindungsvorrichtung 10 in der in Fig. 1 gezeigten Konfiguration ohne Wurfarm 30a und Mittelteil 20. Die Grundform der Verbindungsvorrichtung 10 entspricht einem Keil mit rechteckiger Grundfläche. In den Keil ist eine Aussparung 18 mit einer Auflagefläche 181 vorgesehen. Die Seitenwände der Aussparung dienen dabei zur seitlichen Positionierung der Wurfarme 30a, 30b für die Montage. Auf der Auflagefläche 181 liegt der Wurfarm 30a, 30b im montierten Zustand im Wesentlichen plan auf.

Die Verbindungsvorrichtung 10 wird anhand zweier Schrauben, welche sich durch die erste Befestigungsbohrung a 141 und die zweite Befestigungsbohrung 17 erstrecken, mit dem Bogenmittelteil (siehe Fig. 1 und 2) befestigt. Die Befestigungsbohrungen 141, 17 weisen dabei Senkungen auf, in die die Schrauben versenkt werden können, damit sie nicht aus der Auflagefläche 181 herausragen.

In der Auflagefläche 181 sind in der gezeigten Ausführungsform vier verschiedene Aufnahmeabschnitte 111, 13, 161 (siehe Fig. 4), 121 vorgesehen. Für die Befestigung der Wurfarme anhand einer mechanischen Verbindung, werden die Bohrung 111 für die Fixierungsschraube 11 (nicht dargestellt, siehe Fig. 1) sowie der Wechselabschnitt 13 als Aufnahmeabschnitte benötigt, wobei in letzterem die erste Montageleiste 14 vorgesehen ist. Des Weiteren gehört zur mechanischen Verbindung, das erste Ausrichtungselement 16, welches in einer Bohrung 161 (siehe Fig. 4) vorgesehen ist. Sowohl die Fixierungsschraube 11 als auch das zweite Ausrichtungselement 16 werden in die dafür vorgesehenen Bohrungen 111 und 161 eingeschraubt, weshalb diese über geeignete Gewinde verfügen.

Der Wechselabschnitt 13 ist durch eine U-förmige Aussparung gegeben, wobei die Aussparung so angeordnet ist, dass die offene Seite des U's an der Kante der Verbindungsvorrichtung 10 angeordnet ist. Die in dem Wechselabschnitt 13 eingelegte Montageleiste 14 wird anhand der Befestigungsschraube, welche sich in der ersten Befestigungsbohrung a 141 befindet in dem Wechselabschnitt 13 fixiert und die Verbindungsvorrichtung 10 an dem Mittelteil befestigt. Die Montageleiste 14 weist weiterhin ein zweites Ausrichtungselement 142 zur Ausrichtung des Wurfarms auf.

Die Elemente erste Montageleiste 14, erstes Ausrichtungselement 16 und Fixierungsschraube 11 (siehe Fig. 1) sind in den entsprechenden Aufnahmeelementen 11, 13, 161 montier- und demontierbar.

Zur Montage des in Fig. 1 gezeigten Wurfarms 30a mit einem mechanischen Verbindungstyp, wird dieser zunächst so in die Aussparung 18 auf die Auflagefläche 181 gelegt, dass die Ausrichtungselemente 16, 141 in dafür vorgesehene Löcher auf der Unterseite des Wurfarms 30a greifen und der Wurfarm 30a somit plan auf der Auflagefläche 181 aufliegt. In dieser Position ist der Wurfarm 30a bereits richtig ausgerichtet und muss lediglich von der Fixierungsschraube 11, welche durch eine dafür vorgesehene Öffnung im Wurfarm 30a reicht befestigt werden. Zur Demontage läuft das geschilderte Vorgehen entsprechend andersherum ab, wobei zunächst die Fixierungsschraube 11 gelöst und dann der Wurfarm 30a aus der Aussparung 18 herausgenommen wird.

**Fig. 4** zeigt die in Fig. 1 gezeigte Ausführungsform der erfindungsgemäßen Verbindungsvorrichtung 10 in der in Fig. 2 gezeigten Konfiguration ohne Wurfarm 30b und Mittelteil 20 in einer Detailansicht. Die Ansicht aus Fig. 4 unterscheidet sich von der Detailansicht aus Fig. 3 lediglich dadurch, dass die Verbindungsvorrichtung 10 in Fig. 4 in einer unterschiedlichen Konfiguration als in Fig. 3 abgebildet ist. Es wird im Folgenden lediglich auf die Unterschiede zwischen den Figs. 3 und 4 eingegangen, das zu Fig. 3 dargelegte gilt entsprechend.

Um von der in Fig. 3 gezeigten Konfiguration der Verbindungsvorrichtung 10 zur in Fig. 4 gezeigten Konfiguration zu gelangen, muss das erste Ausrichtungselement 16 aus der dafür vorgesehenen Bohrung 161 entfernt werden und die erste Montageleiste 14 gegen die zweite Montageleiste 15 ausgetauscht werden. Die zweite Montageleiste 15 wird analog zur ersten Montageleiste 14 anhand einer Schraube und der ersten Befestigungsbohrung b 151 in dem Wechselabschnitt 13 und dem Bogenmittelteil 20 (siehe Fig. 2) verschraubt. Zudem wird in die dafür vorgesehene Bohrung 121 eine Tillerschraube 12 eingesetzt.

Diese in Fig. 4 abgebildete Konfiguration entspricht der für ein ILF-System notwendigen Geometrie. Der Wurfarm 30b kann somit in die Verbindungsvorrichtung eingesteckt werden, um ihn mit dem Bogenmittelteil 20 zu verbinden, wie in Fig. 2 abgebildet. Dazu weist der Wurfarm 30b des ILF-Systems an seiner Unterseite ein in die dargestellt Schiene der Pivottasche 152 passendes Gegenstück auf, welches in die U-förmige Pivottasche 152 der zweiten Montageleiste 15 eingesteckt werden kann. Die Pivottasche 152 weist eine Rampe 153 und eine Einrastgeometrie 154 auf. Das Gegenstück am Wurfarm 30b enthält einen Vorsprung, der beim Einschieben in die Pivottasche 152 an der Rampe 153 anliegt und an ihr hochgeschoben wird, bis die Endposition des Wurfarms 30b erreicht ist und der Vorsprung in die Einrastgeometrie 154 einrastet. In dieser Position umfasst das schwalbenschwanzartige Ende des Wurfarms 30b wie in Fig. 2 zu sehen die Tillerschraube 12.

Zur Ausrichtung des Wurfarms 30b weist die Verbindungsvorrichtung 10 an beiden Seiten Orientierungsöffnungen 155 auf, welche sich bis zum Wechselabschnitt 13 erstrecken. In den Orientierungsöffnungen befinden sich Madenschrauben, anhand derer die zweite Montageleiste 15 in dem Wechselabschnitt 13 bewegt werden kann, um so die Orientierung des montierten Wurfarms 30b anzupassen.

Die Verbindungsvorrichtung 10 entspricht somit in der in Fig. 4 gezeigten Konfiguration der Aufnahme des Bogenmittelteils des bekannten ILF-Systems, während die in Fig. 3 gezeigte Konfiguration eine herkömmliche mechanische Befestigung ermöglicht. Die Konfigurationen können wie beschrieben anhand weniger Handgriffe geändert werden, wodurch eine höchstmögliche Flexibilität im Hinblick auf die einzusetzenden Wurfarme 30a, 30b gegeben ist. Die Verbindungsvorrichtung 10 übernimmt dabei eine Adapterfunktion für verschiedene Verbindungstypen. Selbstverständlich können anhand einer erfindungsgemäßen Verbindungsvorrichtung auch andere mechanische Verbindungen oder Steckverbindungen mit verschiedenen Geometrien umgesetzt werden, wobei die Positionierung und Ausgestaltung der Aufnahmeabschnitte wie beispielsweise des Wechselabschnitts 13 oder der Bohrungen 111, 121, 161, ebenso wie möglicherweise die Geometrie der darin einzusetzenden Elemente wie die Fixierungsschraube 11, die Tillerschraube 12, das erste Ausrichtungselement 16 oder der Montageleisten 14, 15 angepasst werden.

### BEZUGSZEICHENLISTE

- 10: Verbindungsvorrichtung
- 11: Fixierungsschraube
- 111: Bohrung für Fixierungsschraube
- 12: Tillerschraube
- 121: Bohrung für Tillerschraube
- 13: Wechselabschnitt
- 14: erste Montageleiste
- 141: erste Befestigungsbohrung a
- 142: zweite Ausrichtungselement
- 15: zweite Montageleiste
- 151: erste Befestigungsbohrung b
- 152: Pivottasche
- 153: Rampe
- 154: Einrastgeometrie
- 155: Orientierungsöffnung
- 16: erste Ausrichtungselement
- 161: Bohrung für erstes Ausrichtungselement
- 17: zweite Befestigungsbohrung
- 18: Aussparung
- 181: Auflagefläche
- 20: Mittelteil
- 30a: Wurfarm (mit starrer Befestigung)
- 30b: Wurfarm (mit Steckverbindung)
- 31: Nut

## Patentansprüche

1. Verbindungsvorrichtung (10), dazu konfiguriert die Befestigung von Wurfarmen (30a, 30b) unterschiedlicher Verbindungstypen an einem Bogenmittelteil (20) zu ermöglichen, aufweisend
wenigstens einen Aufnahmeabschnitt (13, 111, 121, 161), welcher dazu eingerichtet ist, verschiedene Elemente (11, 12, 14, 15, 16) aufzunehmen,
wobei die Elemente (11, 12, 14, 15, 16) dazu konfiguriert sind, die geometrische Gestalt der Verbindungsvorrichtung (10) an die entsprechende Geometrie des Verbindungstyps des zu befestigenden Wurfarms (30a, 30b) anzupassen und in die Aufnahmeabschnitte (13, 111, 121, 161) eingesetzt und aus diesen entfernt werden können.

2. Verbindungsvorrichtung (10) gemäß dem vorherigen Anspruch, wobei der wenigstens eine Aufnahmeabschnitt (13, 111, 121, 161) in Form einer Aussparung, insbesondere einer U-förmige Aussparung, oder einer Bohrung, insbesondere mit einem Gewinde, ausgeführt ist und/oder wobei die Elemente (11, 12, 14, 15, 16) mit einem Gewinde im wenigstens einen Aufnahmeabschnitt (13, 111, 121, 161) befestigt werden.

3. Verbindungsvorrichtung (10) gemäß einem der vorhergehenden Ansprüche, wobei die Verbindungsvorrichtungen wenigstens zwei Aufnahmeabschnitte (13, 111, 121, 161) aufweist, wobei wenigstens eins der Aufnahmeabschnitte (13) als insbesondere U-förmige Aussparung und wenigstens ein anderer Aufnahmeabschnitt (111, 121, 161) als Bohrung insbesondere mit Gewinde ausgeführt ist.

4. Verbindungsvorrichtung gemäß einem der vorhergehenden Ansprüche, wobei wenigstens eines der in den wenigstens einen Aufnahmeabschnitt (13) einlegbaren Elemente (14) dazu konfiguriert ist, einen Wurfarm (30a) mittels einer mechanischen Verbindung zu befestigen, wobei insbesondere das Element (14) ferner ein Ausrichtungselement (142) aufweist.

5. Verbindungsvorrichtung (10) gemäß einem der vorhergehenden Ansprüche, wobei wenigstens eines der in den wenigstens einen Aufnahmeabschnitt (13) einlegbaren Elemente (15) dazu konfiguriert ist, einen Wurfarm (30b) mittels einer Steckverbindung, insbesondere mittels eines ILF-Systems, zu befestigen, wobei das Element (15) ferner eine Pivottasche (152) aufweist.

6. Verbindungsvorrichtung (10) gemäß einem der vorhergehenden Ansprüche, wobei die Verbindungsvorrichtung (10) eine insbesondere ebene Aussparung (18) aufweist, welche zur Aufnahme des Wurfarms (30a, 30b) konfiguriert ist.

7. Verbindungsvorrichtung (10) gemäß einem der vorherigen Ansprüche, wobei die Verbindungsvorrichtung integral mit dem Bogenmittelteil (20) ausgeführt.

8. Verbindungsvorrichtung (10) gemäß einem der vorherigen Ansprüche, wobei die Verbindungsvorrichtung (10) getrennt vom Bogenmittelteil (20) ausgeführt ist und an diesem insbesondere wieder lösbar befestigt ist.

9. Verbindungsvorrichtung (10) gemäß dem vorherigen Anspruch, wobei die Verbindungsvorrichtung (10) anhand einer Schraubverbindung an dem Bogenmittelteil (20) befestigt ist.
